# EUROPÄISCHE PATENTANMELDUNG

(11) **EP 1 604 590 A1**
(43) Veröffentlichungstag der Anmeldung: **14.12.2005**
(21) Anmeldenummer: 04405360.1
(22) Anmeldetag: 11.06.2004
(51) Int. Cl.: A47B 49/00, A47B 96/14, A47B 77/04

(54) **Einbau für eine Wohnung mit einem begehbaren Innenraum**

(71) Anmelder: Vetropa AG, 9493 Mauren (LI)
(72) Erfinder: Wenger, Ernst, 3645 Gwalt (CH)
(74) Vertreter: Roshardt, Werner Alfred

(57) **Zusammenfassung**

Ein Einbau (1) für eine Wohnung weist einen begehbaren Innenraum auf und eine Mehrzahl von Elementen, welche bei der Hausarbeit nutzbar sind. Der Einbau weist mindestens zwei unterschiedliche der folgenden Elemente auf: eine Waschmaschine und/oder einen Wäschetrockner (10), ein Bügelbrett (21), einen Nähtisch (22) für eine Nähmaschine (23), eine Wäschehänge, eine Garderobe (25), einen Schrank (8,13,14,19,24), eine Schublade und/oder ein Regalbrett (9). Bevorzugt ist mindestens eines dieser Elemente an einer zentral angeordneten vertikalen Stütze (20) um eine vertikale Achse der Stütze (20) drehbar befestigt.

## Beschreibung

### Technisches Gebiet

Die Erfindung betrifft einen Einbau für eine Wohnung, welcher einen begehbaren Innenraum aufweist.

### Stand der Technik

Es ist seit langer Zeit üblich, Geräte, Einrichtungen, Arbeitsflächen oder Stauräume, welche bei der Lagerung und Zubereitung von Lebensmitteln nutzbar sind, in demselben Raum, nämlich der Küche, anzuordnen und unterzubringen. So sind in einer modernen Küche einer Wohnung zumindest ein Kochherd, ein Ofen, ein Kühlschrank, ein Spülbecken, Arbeitsflächen sowie Schränke und Schubladen zum Lagern und Verstauen von Lebensmittelvorräten, Geschirr und Besteck vorhanden. Dazu kommt üblicherweise eine Reihe von Küchengeräten wie eine Küchenwaage, ein Mixer, ein Toaster, ein Mikrowellenofen, eine Abwaschmaschine etc. Die Elemente einer modernen Küche sind derart angeordnet, dass der zur Verfügung stehende Platz gut ausgenutzt wird und dass die Küchenarbeit durch die gewählte Anordnung erleichtert wird, beispielsweise indem unnötige Wege vermieden werden. Weit verbreitet sind insbesondere Einbauküchen, deren Elemente beispielsweise so aufeinander abgestimmt sind, dass durchgehende Schrankflächen und Arbeitsflächen gebildet werden.

Bekannt sind weiter Einrichtungen, welche sanitäre Einrichtungen und Kücheneinrichtungen vereinigen. Derartige Einrichtungen sind insbesondere für den Einsatz bei knappsten Platzverhältnissen bestimmt, beispielsweise in Kleinstwohnungen, Wohnwagen oder Hausbooten.

Die FR 2 430 210 (Pierre Hovanaers) zeigt beispielsweise ein begehbares Möbel zur Aufnahme von sanitären Einrichtungen und Kücheneinrichtungen, wobei sichergestellt ist, dass die Einrichtungen der beiden Teile stets voneinander getrennt sind. Das Möbel weist eine verkleidete Struktur auf, in welcher mehrere Elemente aufgenommen sind, welche um eine entlang einer vertikalen Kante der Struktur angeordnete Achse schwenkbar sind. Es sind verschiedene Anordnungen des Möbels offenbart, bei weichem die verkleidete Struktur fest oder schwenkbar angeordnet ist. Folgende Elemente sind verfügbar: für den Küchenteil ein Abwaschbecken, ein Herd sowie ein Geschirrschrank, für den sanitären Teil ein Lavabo, eine Duschwanne und ein Schrank sowie ein chemisches WC und ein Papierhalter.

Die EP 0 091 340 A1 (Francis Revel) zeigt ebenfalls eine Einrichtung, in welcher Installationen für Küche und Bad vereinigt sind. Die Einrichtung hat die Form einer Kabine und weist eine Zugangsöffnung auf; diese kann durch eine um eine zentrale vertikale Achse drehbare Tür in der Form eines Halbzylinders verschlossen werden. Soll die Kabine benutzt werden, wird der halbrunde Teil nach aussen gedreht, so dass im Innern der Kabine ein nach aussen abgeschlossener Freiraum gebildet wird; bei Nichtbenutzung ist die Tür in der Kabine verstaut, so dass sich eine ebene Frontfläche und damit ein minimaler Platzbedarf ergibt. Bevorzugt sind mehrere halbzylindrische Elemente übereinander und unabhängig voneinander um die zentrale Achse drehbar angeordnet, so dass nach Bedarf die einzelnen Elemente in eine Betätigungsstellung gedreht werden können. Folgende funktionale Elemente können vorgesehen werden: Herdplatten, ein Lavabo, eine Toilette, Schrankfächer, Schubladen, eine Arbeitsfläche und Regale.

Die beschriebenen Einrichtungen sind wie erwähnt zum Einsatz bei knappsten Raumverhältnissen konzipiert. In einer üblichen Wohnung ist es zumeist nicht wünschenswert, dass die Einrichtungen für Küche und Bad in demselben Raum angeordnet sind. Trotzdem soll der zur Verfügung stehende Wohnraum möglichst gut ausgenutzt werden.

### Darstellung der Erfindung

Aufgabe der Erfindung ist es, einen dem eingangs genannten technischen Gebiet zugehörenden Einbau zu schaffen, durch welchen der in der Wohnung verfügbare Raum bestmöglich ausgenutzt wird.

Die Lösung der Aufgabe ist durch die Merkmale des Anspruchs 1 definiert. Gemäss der Erfindung weist der Einbau mit dem begehbaren Innenraum eine Mehrzahl von Elementen auf, welche bei der Hausarbeit nutzbar sind, wobei der Einbau mindestens zwei unterschiedliche der folgenden Elemente umfasst:
a) eine Waschmaschine und/oder einen Wäschetrockner,
b) ein Bügelbrett,
c) einen Nähtisch für eine Nähmaschine,
d) eine Wäschehänge,
e) eine Garderobe,
f) einen Schrank,
g) eine Schublade,
h) ein Regalbrett.

Bisher waren Einrichtungen, Geräte und Stauräume für die tägliche Hausarbeit in der Wohnung verteilt. Beispielsweise standen die Waschmaschine und der Wäschetrockner als Waschturm in einem Badezimmer, das Bügelbrett war in einer Wandnische verstaut und die Nähmaschine in einem Schrank, wobei sie zum Arbeiten auf einen ergonomisch zumeist nicht optimalen Küchen- oder Arbeitstisch gestellt wurde. Die Wäschehänge war meist als klappbarer Wäscheständer ausgeführt, welcher ebenfalls irgendwo verstaut werden musste. Schliesslich waren weitere für die Hausarbeit notwendige Dinge in diversen Schränken, Schubladen, Kisten oder Regalen verstaut. Dies hat einerseits zu einem erhöhten Platzbedarf geführt, so dass der eigentliche Wohnraum verringert wurde. Andererseits hat diese Anordnung auch lange Wege bei der Hausarbeit, also beim Waschen, Bügeln, Nähen, der Handarbeit usw. notwendig gemacht. Schliesslich bestand auch die Gefahr, dass kleinere Utensilien nicht mehr in kurzer Zeit gefunden wurden, weil die Übersicht fehlte und deren Aufbewahrungsort nicht mehr bekannt war.

All diese Probleme werden durch den erfindungsgemässen Einbau vermieden. Durch diesen wird sichergestellt, dass unterschiedliche Elemente für die Hausarbeit am selben Ort und gleichzeitig platzsparend und bedienerfreundlich angeordnet sind. In dieser Hinsicht ist es besonders vorteilhaft, wenn möglichst viele der genannten, sowie gegebenenfalls weitere, Elemente in den Einbau integriert sind.

Der Einbau kann bereits bei der Planung eines Neu- oder Umbaus vorgesehen werden. In diesem Fall wird er mit Vorteil bereits bei der Planung des Grundrisses berücksichtigt. Die fertiggestellte Wohnung mit dem integrierten Einbau ist dann (neben z. B. einer Einbauküche und vollständig ausgestatteten Nasszellen) auch bereits mit den notwendigen Einrichtungen für die Hausarbeit ausgestattet. Dadurch wird der reell nutzbare Wohnraum der Wohneinheit sowie der praktische Nutzen der Wohnung und damit der Wert der Wohnung erhöht. Der Einbau lässt sich häufig auch in bestehende Wohnungen noch einbauen, ohne dass ein weitgehender Umbau notwendig ist.

Der Einbau kann als Bausatz mit einer Mehrzahl von Bauelementen ausgeführt sein, welche am Bestimmungsort mit wenigen Handgriffen zum Einbau zusammengefügt werden können. Wahlweise kann er auch modular aufgebaut sein, mit mehreren unterschiedlichen Modulen, welche zueinander passende Abmessungen aufweisen, sowie vorbereitete Befestigungsmittel zum Verbinden der Module untereinander. Diese Module sind nach Wunsch miteinander kombinierbar, so dass mit einer beschränkten Anzahl Bauteile eine grosse Zahl unterschiedlicher Einbauten zusammengestellt werden kann.

Bevorzugt weist der Einbau eine zentral angeordnete vertikale Stütze auf. An dieser ist mindestens eines der Elemente um eine vertikale Achse der Stütze drehbar befestigt. Von den genannten Elementen eignen sich dazu insbesondere das Bügelbrett, der Nähtisch, die Wäschehänge, die Garderobe oder Ablageelemente (Schränke, Regalbretter). Durch die vertikale Stütze mit den drehbar angebrachten Elementen ergibt sich eine erhöhte Flexibilität. Der Benutzer kann durch Drehen des Elements auf einfache Art und Weise und ohne grossen Kraftaufwand die Konfiguration des Einbaus verändern, insbesondere kann das an der Stütze angeordnete Element in eine für die Benutzung günstige Position relativ zu den anderen Elementen des Einbaus gedreht werden.

Alternativ weist der Einbau eine oder mehrere in Randbereichen des Einbaus angeordnete Stützen auf, an welchen Elemente drehbar befestigt sind, Elemente sind auf andere Weise drehbar am Einbau angeordnet, beispielsweise durch Ausleger, oder es wird ganz auf drehbare Elemente verzichtet, und die Konfiguration des Einbaus kann beispielsweise durch Verschieben von Elementen den jeweiligen Bedürfnissen angepasst werden.

Vorzugsweise ist das mindestens eine an der Stütze befestigte Element höhenverstellbar und/oder um eine horizontale Achse dreh- und/oder klappbar. Dies schafft eine weiter erhöhte Flexibilität. Relativ grossflächige Elemente, welche in einer horizontalen Stellung benutzt werden, wie z. B. das Bügelbrett, der Nähtisch oder andere Arbeitsflächen, können somit beispielsweise in einer vertikalen Stellung verstaut werden. Dadurch wird viel Grundfläche eingespart. Ein höhenverstellbares Element ermöglicht zudem ein ergonomisches Arbeiten, je nach Umfang der möglichen Höhenverstellung kann auch ein Arbeiten sowohl im Sitzen als auch im Stehen ermöglicht werden.

Mit Vorteil sind mehrere Elemente an der vertikalen Stütze um die vertikale Achse drehbar befestigt. Dabei ist ein erstes dieser Elemente unabhängig von einem zweiten dieser Elemente um die vertikale Achse drehbar. Die Elemente können also nach Bedarf unterschiedliche Drehpositionen relativ zueinander einnehmen. Je nach gewünschter Funktion kann das entsprechende Element beispielsweise in eine Funktionsstellung gedreht werden, während die anderen an der vertikalen Stütze angeordneten Elemente so weggedreht werden, dass sie die Arbeit nicht behindern. Durch die unabhängig voneinander drehbaren Elemente kann auch der zur Verfügung stehende Raum optimal ausgenutzt werden. Die an der Stütze angebrachten Elemente können nämlich einerseits in verschiedenen Höhen angebracht sein, andererseits aber auch in verschiedenen Drehpositionen relativ zur vertikalen Stütze.

Eine Drehstütze zum Halten von Elementen, welche bei der Hausarbeit nutzbar sind, umfasst also die vertikale Stütze sowie Befestigungsteile für die Elemente, wobei die vertikale Stütze und die Befestigungsteile derart ausgebildet und angeordnet sind, dass ein erstes der Elemente unabhängig von einem zweiten der Elemente um die vertikale Achse der Stütze drehbar ist. Dabei kann die vertikale Stütze selbst drehbar sein und gewisse der Elemente drehfest und andere drehbar an der Stütze angeordnet sein. Alternativ ist die Stütze drehfest gelagert, und die Befestigungsteile für die Elemente sind um die Stütze drehbar angebracht.

Bevorzugt ist das mindestens eine an der Stütze befestigte Element derart ausgebildet, dass der Einbau eine im Wesentlichen flache Schrankfront bildet, wenn das Element in eine entsprechende Stellung um die vertikale Achse gedreht wird. Die Schrankfront kann auch durch mehrere an der Stütze befestigte Elemente gebildet werden. Sie muss zudem nicht exakt eine Ebene bilden, sondern kann beispielsweise auch zwei einen flachen Winkel, insbesondere zwischen 160° und 200°, einschliessende Flächen umfassen. Durch die leicht zueinander geneigten Flächen können bei gleicher Baubreite des Einbaus tiefere Elemente an der vertikalen Stütze angebracht werden.

Dabei ist mit Vorteil die vertikale Stütze gegenüber einer Front des Einbaus zurückversetzt angeordnet, insbesondere um einen Abstand zwischen 10 und 30 cm. Dadurch können auch jene an der Stütze angebrachten Elemente symmetrisch befestigt werden, welche die flache Schrankfront bilden. Die symmetrische Befestigung führt zu einer besseren Lastverteilung auf die vertikale Stütze und ist ästhetischer als einseitig angebrachte Elemente.

Alternativ ist die Einbaufront offen oder sie wird durch nicht an der Stütze befestigte Elemente flach abgeschlossen, beispielsweise durch Rolltüren oder Rollläden. Es sind auch Einbauten denkbar, bei welchen der frontseitige Abschluss beispielsweise eine halbrunde Form hat.

Bevorzugt ist das an der Stütze befestigte Element als Schrankstruktur ausgebildet zur Aufnahme von weiteren, an der Stütze drehbar befestigten, Elementen. Die Elemente können also in der Schrankstruktur verstaut werden und für die Benützung bezüglich der Stütze aus der Schrankstruktur herausgedreht werden. Die Elemente werden durch die Schrankstruktur geschützt und der Einbau macht einen aufgeräumten Eindruck. Die Schrankstruktur kann neben der Aufnahme oder einer Mehrzahl von Aufnahmen für die weiteren Elemente zusätzliche funktionale Teile aufweisen, z. B. Regale, Schubladen oder Schrankfächer. Es können auch nur einige der an der Stütze drehbar befestigten Elemente in der Schrankstruktur verstaubar sein, während andere Elemente ausserhalb davon angeordnet sind.

Vorzugsweise sind mehrere der Elemente derart angeordnet, dass sie die vertikale Stütze auf mindestens zwei, bevorzugt drei, Seiten umgeben, wobei zwischen der Stütze und den sie umgebenden Elementen der begehbare Innenraum gebildet ist. Von den genannten Elementen eignen sich dazu insbesondere die Waschmaschine, der Wäschetrockner sowie Schränke und Regale. Die umgebenden Elemente können je nach Anordnung des Einbaus entweder vom begehbaren Innenraum, von aussen oder sowohl vom Innenraum ais auch von aussen erreichbar sein. Die genannte Anordnung der Elemente hat gegenüber nebeneinander an einer Wand stehenden Schränken, Regalen etc. den Vorteil, dass eine grössere Oberfläche (die Frontflächen der Elemente) aus einem kleinen Raum (dem Innenraum des Einbaus) erreichbar ist.

Mit Vorteil weist die Schrankstruktur einen ungefähr halbrunden Grundriss auf und ist derart ausgebildet, dass sie in einer ersten Drehposition einen wesentlichen Teil des begehbaren Innenraums ausfüllt und dass sie in einer zweiten Drehposition den wesentlichen Teil freigibt. Die erste Drehposition entspricht insbesondere derjenigen Position, in welcher der Einbau eine im Wesentlichen flache Schrankfront bildet, die flache Seite der Schrankstruktur ist also nach vorne gerichtet, während der halbrunde Teil zwischen den umgebenden Elementen aufgenommen ist. In dieser Position dient also auch der begehbare Innenraum des Einbaus für die Aufbewahrung von Gegenständen, insbesondere von den in der Schrankstruktur aufgenommenen weiteren drehbaren Elementen. Dadurch kann der Raumbedarf für den Einbau minimiert werden. In der zweiten Drehposition wird ein wesentlicher Teil des Volumens der Schrankstruktur aus dem Einbau heraus gedreht, so dass der Innenraum frei und zugänglich wird. Nur in dieser Position wird ausserhalb des Einbaus zusätzlicher Raum benötigt. Dieser steht aber als Verkehrsraum ohnehin zur Verfügung.

Bevorzugt weist der Einbau einen im Wesentlichen rechteckigen Grundriss auf, und der begehbare Innenraum ist von genau einer Rechteckseite her zugänglich. Ein derartiger Einbau lässt sich auf einfache Weise in bestehende Wohnungen einbauen oder bei der Planung in einen Grundriss integrieren. Er kann zudem kostengünstig hergestellt werden. Beim Einbau wird weitgehend vermieden, dass Nischen oder unbenutzbare Winkel entstehen. Weil der Einbau nur von einer der Seiten zugänglich ist, stehen die weiteren drei Seiten für die Anordnung von Elementen zur Verfügung.

Alternativ kann der Einbau auch andere Grundrissformen aufweisen, beispielsweise die eines rechtwinkligen Dreiecks für die Positionierung in einer Ecke eines Raumes oder andere regelmässige oder unregelmässige polygonale Grundrisse. Auch gerundete Aussenflächen sind möglich, im Prinzip kann der Einbau nach Wunsch an praktisch jede Grundrissform angepasst werden. Der Einbau eignet sich bei geeigneter Auslegung auch für Räume mit Dachschrägen.

Vorzugsweise ist eine Innenwand einer der Schränke vorgelocht zum Befestigen von Halterungen. An den Halterungen können beispielsweise Haushaltsgeräte oder Werkzeuge, aber auch Regale oder Schubladenauszüge befestigt werden. Die Löcher können gleichmässig über die Fläche verteilt oder an bestimmten Positionen angeordnet sein, an welchen die Halterungen sinnvoll befestigt werden sollen. Die Grösse und Form der Löcher ist so gewählt, dass die Halterungen auf einfache Art und Weise, auch direkt durch den Benutzer, darin befestigbar sind, z. B. mittels entsprechenden Dübeln oder eindrehbaren Gewindezapfen. Die Löcher sind nicht bis zur Aussenseite durchgehend, so dass der optische Eindruck von der Aussenseite des Schranks gegenüber normalen Platten unverändert bleibt. Vorgelochte Platten können für die Seitenwände und die Rückwand der Schränke verwendet werden, aber auch für die Schranktüren.

Alternativ erfolgt die Befestigung der Halter auf andere Weise, z. B. durch Schrauben oder Klebungen.

Mit Vorteil weist der Einbau eine Einheit zum Klimatisieren des Innenraums auf. Durch eine Entfeuchtung bzw. Entlüftung des Innenraums wird insbesondere ein Trocknen von Wäsche ermöglicht und/oder unterstützt, welche an der Wäschehänge des Einbaus aufgehängt wird. Üblicherweise ist es nicht gestattet, Wäsche in einer Wohnung zu trocknen. Die entstehende Feuchtigkeit könnte zu Schäden an der Bausubstanz, besonders durch Pilzbefall, führen. Wenn aber dafür gesorgt ist, dass die Feuchtigkeit der trocknenden Wäsche abgeführt wird, kann die Wäsche bedenkenlos in der Wohnung getrocknet werden.

Vorzugsweise umfasst der Einbau eine Werkbank, welche in einer vertikalen Stellung im Einbau verstaubar ist und zur Benutzung aus dem Einbau herausziehbar und in eine waagerechte Stellung klappbar ist. Die Drehachse der Werkbank kann in der Ruhestellung sowohl unterhalb der Tischplatte angeordnet sein, so dass die Werkbank für die Benutzung heruntergeklappt wird, als auch oberhalb der Tischplatte, so dass diese durch Hochklappen in eine horizontale Lage geschwenkt werden kann.

Bevorzugt umfasst der Einbau einen Behälter, insbesondere für Wäsche, welcher aus einer Lagerstellung, in welcher ein Innenraum des Behälters nicht zugänglich ist, sowohl in eine äussere Stellung ausserhalb des Einbaus, als auch in eine innere Stellung innerhalb des Einbaus verschiebbar ist. Der Innenraum ist sowohl in der äusseren als auch in der inneren Stellung zugänglich. So kann beispielsweise während der Woche anfallende Schmutzwäsche auf einfache Weise von der Aussenseite des Einbaus her in den Behälter gegeben werden. Am Waschtag wird dann die Wäsche im Innern des Einbaus entnommen und direkt in die im Einbau angeordnete Waschmaschine gegeben. Es muss also kein Wäschekorb transportiert werden.

Mit Vorteil weist der Einbau ein Aufbewahrungsmöbel auf, welches aus dem Einbau herausziehbar und anschliessend absenkbar ist. Dadurch wird ein Zugang zum Aufbewahrungsmöbel für einen Benutzer erleichtert bzw. eine vollständige Benutzbarkeit erst ermöglicht, z. B. im Fall von Schubladen, welche von ihrer Oberseite her zugänglich sind. Beim Aufbewahrungsmöbel kann es sich beispielsweise um eine oder mehrere Schubladen, ein Regal oder einen kleinen Schrank handeln.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1A, B: Einen Grundriss und einen Aufriss eines erfindungsgemässen Einbaus;
- Fig. 2: einen Grundriss des Einbaus mit ausgefahrenem Hängemöbel;
- Fig. 3A, B: einen Grundriss und einen Aufriss des Einbaus mit ausgefahrenem Bügel-brett;
- Fig. 4A, B: einen Grundriss und einen Aufriss des Einbaus mit herausgedrehter Wäschehänge und aussen angeordneter Werkbank;
- Fig. 5A, B: eine Frontansicht des Einbaus bei geschlossener Front sowie die entsprechende Anordnung der Elemente innerhalb des Einbaus; und
- Fig. 6A, B: einen weiteren Grundriss und Aufriss des Einbaus mit einem Nähtisch in Funktionsstellung;
- Fig. 7: einen Grundriss des geöffneten Einbaus;
- Fig. 8: einen Grundriss zur Darstellung der Schuh-Drehschubladen;
- Fig. 9: einen Aufriss zur Darstellung des verschiebbaren Wäschebehälters des Einbaus;
- Fig. 10: einen Aufriss zur Darstellung der vertikalen Stütze des Einbaus.

Grundsätzlich sind in den Figuren gleiche Teile mit gleichen Bezugszeichen versehen.

### Wege zur Ausführung der Erfindung

In den Figuren 1-10 ist ein beispielhaftes Ausführungsbeispiel der Erfindung schematisch in verschiedenen Konfigurationen dargestellt. Die Figur 1A zeigt einen Grundriss eines erfindungsgemässen Einbaus in geschlossener Stellung. Die Figur 1 B stellt einen Schnitt durch eine Vertikalebene entlang der Achse A-A in der Figur 1A dar. Der Einbau 1 wird durch einen C-förmigen Teil 2 gebildet sowie durch ein "Karussell" 3, welches zwischen den äusseren Schenkeln des C-förmigen Teils 2 angeordnet ist. Der dargestellte Einbau 1 ist so konzipiert, dass er mit seiner hinteren Seite 4 und seiner rechten Seite 5 jeweils unmittelbar an eine Wand 4a, 5a gestellt werden kann, während die linke Seite 6 und die vordere Seite 7 frei zugänglich sein sollen.

Die Basis 2a des C-förmigen Teils 2 wird von links nach rechts durch einen Wäscheschrank 8, ein Regal 9 und einen Waschturm 10 mit Waschmaschine und Wäschetrockner gebildet. Die Länge der Basis 2a und damit die Breite des Einbaus 1 beträgt insgesamt ca. 2,8 m. Die Höhe des Einbaus ist der Deckenhöhe der Wohnung angepasst und beträgt beispielsweise ca. 2,4 m. An den Waschturm schliesst am rechten Ende der Basis 2a ein Leitungsschacht 11 an, in welchem Wasser- und Abwasserleitungen sowie Zu- und Abluftleitungen angeordnet werden können. Im obersten Abschnitt des Regals 9 ist eine Entfeuchtereinheit 12 integriert (siehe Figur 1 B), durch welche dem Einbau Feuchte entzogen werden kann, wie sie beispielsweise beim Trocknen von Wäsche entsteht.

Der linke Schenkel 2b des C-förmigen Teils 2 wird durch einen Vorratsschrank 13 gebildet, welcher unmittelbar vorne an den Wäscheschrank 8 anschliesst, sowie durch einen Putzschrank 14. Der rechte Schenkel 2c des C-förmigen Teils 2 wird von hinten nach vorne durch einen Einschub 15 für einen Wäschewagen 16 und einen weiteren Wäscheschrank 19 gebildet. Rechts neben diesen Elementen ist vorne anschliessend an den Leitungsschacht 11 ein Stauraum 17 für eine Werkbank 18 vorgesehen. Die Tiefe der beiden Schenkel 2b, 2c und damit des Einbaus 1 beträgt ca. 1,5 m. Die Grundfläche des Einbaus beträgt also nur gut 4 m².

Der Zugriff auf den Wäscheschrank 8 im linken Schenkel 2b erfolgt von der linken, frei zugänglichen Seite 6 des Einbaus 1 her. Zu diesem Zweck weist der Wäscheschrank 8 eine Drehtür auf, welche am hinteren Ende des linken Schenkels 2b angeschlagen ist. Der Putzschrank 14 ist ebenfalls durch eine Drehtür zugänglich, diese ist aber auf der Vorderseite des Einbaus 1 angeordnet und an ihrer linken, äusseren Seite angeschlagen. Die Seitenteile, die Rückwand und die Drehtür des Putzschranks sind auf den Innenseiten vorgelocht. In den Löchern können auf einfache Weise (z. B. mittels passenden Dübeln oder Gewindezapfen) Halterungen für Putzutensilien, Regale, Schubladenauszüge etc. befestigt werden.

Der Vorratsschrank 13 umfasst einen auf Rollen verschiebbaren Einsatz 13a mit mehreren Regalen, welcher aus dem Vorratsschrank 13 nach links herausgezogen werden kann, damit die Regale von aussen zugänglich sind. Der Einsatz 13a kann auch von der Innenseite des Einbaus 1 her nach rechts herausgezogen werden, so dass der Zugriff auf die Regale auch vom Innenraum des Einbaus 1 erfolgen kann. Vom Innenraum her zugänglich ist auch das Regal 9, welches in der Basis 2a des C-förmigen Teils 2 zwischen dem Wäscheschrank 8 auf der linken Seite und dem Waschturm 10 auf der rechten Seite angeordnet ist, sowie der Waschturm 10 selbst.

Der Wäschewagen 16 kann aus dem dafür vorgesehenen Einschub 15 nach innen herausgezogen werden und ist auf Rollen frei im Raum beweglich. Der Wäscheschrank 19 ist auf seiner Vorderseite über eine am rechten Ende angeschlagene Drehtür zugänglich. Ausserdem ist er als Ganzes nach vorne aus dem Einbau 1 herausziehbar, wie in der Figur 2 ersichtlich.

Der Stauraum 17 für die Werkbank 18 ist rechts neben dem Wäscheschrank 19 angeordnet und kann wie in der Figur 3A dargestellt ebenfalls als Ganzes nach vorne herausgezogen werden, so dass die Werkbank 18 zugänglich wird und nach oben in ihre Funktionsstellung geklappt werden kann, wie sie in den Figuren 4A, 4B dargestellt ist. Auch die Rückwand 17a des Stauraums 17 für die Werkbank 18 ist auf ihrer der Werkbank 18 zugewandten Seite vorgelocht. In den Löchern können auf einfache Weise (beispielsweise durch passende Dübel oder Gewindezapfen) Halterungen für Werkzeuge befestigt werden. Die Werkzeuge stehen somit beim Arbeiten an der Werkbank 18 zur einfachen Verfügung und werden durch Zurückschieben des Stauraums 17 zusammen mit der Werkbank 18 im Einbau 1 verstaut. Der Querschnitt der Rückwand 17a ist so gewählt, dass auch schwerere Werkzeuge sicher befestigbar sind.

Das Karussell 3 des Einbaus 1 weist eine vertikale Stütze 20 auf, welche ungefähr in der Mitte der vorderen Seite 7, bezüglich des vorderen Rands des Einbaus 1 um ca. 15 cm nach hinten versetzt, angeordnet ist. Die Stütze 20 ist drehbar in einem unteren Lager 20a und einem oberen Lager 20b gelagert. An der Stütze 20 angeordnet sind mehrere Elemente des Einbaus 1, unter anderem ein Bügelbrett 21, ein Nähtisch 22 mit einer Nähmaschine 23, ein Oberschrank 24, eine Garderobe 25 mit einer Hutablage 26, eine Wäschehänge 27 sowie Drehschubladen 28 zum Verstauen von Schuhen. Die an der Stütze 20 angeordneten Elemente sind bezüglich der vertikalen Achse der Stütze 20 drehbar.

An der Säule 20 ist drehfest eine Schrankstruktur 29 befestigt, welche unter anderem die genannten, an der Stütze angeordneten Elemente aufnehmen kann. Die Breite der Schrankstruktur 29 (und damit die maximale Ausdehnung der Elemente) ist derart, dass sich das Karussell 3 ungehindert innerhalb des C-förmigen Teils 2 um die durch die Stütze 20 gebildete vertikale Achse drehen lässt; das Karussell hat insgesamt ungefähr einen Durchmesser von 1,4 m. An ihren vorderen äusseren Enden weist die Schrankstruktur 29 je ein vertikal orientiertes Stützrohr 29a, 29b aus Stahl auf. Die Stützrohre 29a, b verleihen der Struktur erhöhte Stabilität und Festigkeit.

Die Schrankstruktur 29 bildet zuoberst den Oberschrank 24, welcher einen ungefähr rechteckigen Grundriss aufweist und an seiner vorderen Seite durch je zwei beidseitig der Stütze übereinander angeordnete Klapptüren zugänglich ist (siehe Figur 5A). Unterhalb des Oberschranks 24 ist die Hutablage 26 durch zwei parallel zueinander beabstandet angeordnete, halbrunde Platten gebildet, welche auf ihrer runden Seite entlang des Umfangs miteinander verbunden sind. Im Hohlraum zwischen den beiden Platten der Hutablage 26 ist die Wäschehänge 27 aufgenommen, welche durch einen halbrunden Rahmen gebildet ist, in welchem mehrere Drähte zum Aufhängen von Wäsche parallel zueinander eingespannt sind. Die Wäschehänge 27 lässt sich zum Gebrauch aus dem Hohlraum herausdrehen (siehe z. B. Figur 4A). Am unteren Ende bildet die Schrankstruktur 29 einen Sockel 30, in welchem die Drehschubladen 28 aufgenommen sind. An der Unterseite der unteren Platte der Hutablage 26 ist eine halbrund geformte Garderobenstange angebracht, so dass zwischen der Hutablage 26 und dem Sockel 30 eine Garderobe 25 gebildet ist.

An der vorderen Seite weist die Schrankstruktur 29 zwei Drehtüren 29c, 29d auf, welche an den äusseren Seiten derart angeschlagen sind, dass sie sich um ungefähr 180° öffnen lassen. Die Drehtüren 29c, 29d sind in ihrer geschlossenen Stellung in Richtung auf die Stütze 20 zu leicht nach innen gerichtet. In ihrer maximal geöffneten Stellung (siehe z. B. Figuren 3A, 6A) liegen die Drehtüren 29c, 29d plan auf den Frontflächen der seitlichen Elemente des Einbaus 1 auf. Durch die Drehtüren 29c, 29d und den hinteren Abschluss der Schrankstruktur 29 wird ein schrankartiger Hohlraum gebildet, in welchem das Bügelbrett 21, der Nähtisch 22 mit der Nähmaschine 23 sowie weitere Elemente verstaubar sind. An der Rückwand des linken Abteils der Schrankstruktur 29 ist zudem ein Flachbildschirm 31 fest angeordnet, insbesondere zum Betrachten von Fernsehprogrammen, DVDs oder Videofilmen. Der obere Teil des hochgeklappten Bügelbretts 21 kommt vor den Flachbildschirm zu liegen. Die Innenwände der Schrankstruktur 29 sind (wie diejenigen des Putzschranks 14) wiederum vorgelocht, damit Halterungen einfach befestigbar sind.

Die Figur 2 zeigt ein Hängemöbel (Kredenz) 32, welches an einem Arm 32a um eine vertikale Achse drehbar angeordnet ist. Der Arm 32a ist wiederum drehbar an der vertikalen Stütze 20 angeordnet. Das Hängemöbel 32 kann innerhalb der Schrankstruktur 29 verstaut werden (wie in der Figur 5B gezeigt), bei geöffneter rechter Drehtür 29b aber nach vorne geschwenkt und anschliessend um die Drehachse parallel zur Front des Einbaus 1 gedreht werden, so dass es von der Einbauvorderseite her zugänglich ist (wie auch in der Figur 5A gezeigt). Nach dem Hervorschwenken des Hängemöbels 32, aber noch vor der Drehbewegung, kann die Drehtür 29b wieder geschlossen werden.

In den Figuren 3A, B ist das Bügelbrett 21 in seiner ausgeklappten Stellung dargestellt. Das Bügelbrett 21 ist höhenverstellbar an der vertikalen Säule 20, zwischen der Garderobe 25 und den Drehschubladen 28 angeordnet. Zum Bügeln kann der Wäschewagen 16 aus seinem Einschub 15 herausgezogen und auf seinen Rollen in die Nähe des Bügelbretts 21 geschoben werden. Der Wäschewagen 16 ist zudem faltbar, so dass er platzsparend in seinem Einschub 15 verstaut und zum Aufnehmen von Wäsche aufgefaltet werden kann.

Die Figur 5A zeigt eine Frontansicht des Einbaus bei geschlossener Front. Die äussere Erscheinung gleicht derjenigen eines üblichen Kleiderschranks. Die vertikale Stütze 20 ist ungefähr in der Mitte des Einbaus angeordnet, beidseitig symmetrisch dazu sind von oben nach unten folgende Elemente angeordnet: Zunächst untereinander je zwei Oberschränke 24, welche durch Klapptüren nach vorne abgeschlossen sind. Darunter folgt die Wäschehänge 27, welche durch eine Öffnung unabhängig von anderen Elementen aus dem Einbau 1 herausgedreht werden kann. Unterhalb der Wäschehänge 27 sind die zwei Drehtüren 29c, 29d der Schrankstruktur 29 angeordnet, welche aussen, an den von der zentralen Stütze 20 abgewandten Seiten angeschlagen sind. Die Drehtüren 29c, 29d weisen eine verspiegelte Front auf. Zuunterst sind die Frontblenden der zwei Drehschubladen 28 sichtbar. An der Frontblende der oberen Drehschublade 28 ist eine Fussstütze 28a befestigt, welche ein einfacheres An- und Ausziehen von Schuhen ermöglicht. Die Fussstütze 28a wird durch ein bogenförmiges Rohr gebildet, wie aus der Figur 8 ersichtlich ist.

Auf der linken Seite dieser zentralen, an der vertikalen Stütze 20 angeordneten Elemente ist die Drehtür des Putzschranks 14 angeordnet. Diese ist an ihrer äusseren (linken) Kante angeschlagen. Darüber befinden sich zwei Oberschränke 33 mit jeweils oben angeschlagenen Klapptüren.

Auf der rechten Seite der zentralen Elemente ist die Front des zweiten Wäscheschranks 19 sichtbar. Darüber sind absenkbare Oberschrank-Schubladen 34 angeordnet. Der Wäscheschrank 19 weist zuunterst eine Schublade 19b auf, darüber einen Wäschebehälter 19a und schliesslich oberhalb des Wäschebehälters 19a einen Schrank 19c mit aussen angeschlagener Drehtüre und drei Regalfächern. Die Oberschrank-Schubladen 34 und der Wäschebehälter 19a sind weiter unten im Zusammenhang mit der Figur 9 eingehender beschrieben.

In der Figur 5B ist die Anordnung der an der vertikalen Stütze 20 befestigten Elemente innerhalb des geschlossenen Einbaus schematisch dargestellt. Auf der linken Seite der Stütze 20 ist das Bügelbrett 21 vertikal hochgeklappt verstaut. Rechts von der Stütze 20 befinden sich untereinander das Hängemöbel 31, der Nähtisch 22 mit der Nähmaschine 23 und ein Nähschrank 35 mit drei übereinander liegenden Schubladen. Sichtbar sind ferner die vertikalen Stützrohre 29a, b an den äusseren seitlichen Endkanten der Schrankstruktur 29. Diese verlaufen vom oberen Abschluss des Sockels 30 bis zur Trennplatte zwischen den beiden übereinander angeordneten Oberschränken 24.

Die an der vertikalen Stütze 20 angeordneten und in der Schrankstruktur 29 verstauten Elemente können nun bei geschlossenen Drehtüren 29c, 29d der Schrankstruktur 29 zusammen mit der Schrankstruktur 29 um die vertikale Achse gedreht werden, um beispielsweise die Garderobe oder den Innenraum des Einbaus 1 zugänglich zu machen. Bei geöffneten Drehtüren 29c, 29d können die Elemente einzeln aus der Schrankstruktur 29 in eine Funktionsstellung herausgedreht werden.

In den Figuren 6A, B ist der Nähtisch 22 mit der Nähmaschine 23 in Funktionsstellung dargestellt. Dazu wird der Nähtisch 22 zunächst bei vollständig geöffneter rechter Drehtüre 29b um die vertikale Achse 20 im Uhrzeigersinn nach vorne gedreht, worauf ein vorderer Tischteil 22a unter dem zusammengeklappten hinteren Tischteil 22b hervorgeklappt werden kann. Nach Herunterklappen der beidseitig der Nähmaschine 23 hochgeklappten seitlichen Flügel des hinteren Tischteils 22b ist der Nähtisch 22 benutzungsbereit.

Die Figur 7 zeigt einen Grundriss des geöffneten Einbaus. In geschlossener Stellung füllt das Karussell 3 den innerhalb des C-förmigen Teils 2 gebildeten Innenraum praktisch aus (siehe z. B. Figur 1A). Wenn aber die an der vertikalen Säule 20 angeordnete Schrankstruktur 29 zusammen mit den in der Schrankstruktur 29 verstauten Elementen um ca. 90° gegen den Uhrzeigersinn gedreht wird, entsteht ein begehbarer Innenraum im Einbau 1. Im oberen Bereich des Einbaus 1 oder an der Decke sind Beleuchtungsmittel angeordnet, um den Innenraum derart zu beleuchten, dass ein ergonomisches Arbeiten möglich ist. Bei der in der Figur 7 dargestellten Konfiguration ist ausserdem der Wäscheschrank 19 als Ganzes vom Einbau 1 weg nach vorne bewegt und die dahinter liegende Werkbank 18 hochgeklappt worden, diese kann in dieser Konfiguration auch vom Innenraum des Einbaus 1 her erreicht und benutzt werden. Sobald die Werkbank 18 wieder heruntergeklappt wird, ist der Waschturm 10 vom Innenraum her zugänglich. Ebenfalls zugänglich ist die rechte Hälfte des Regals 9 an der hinteren Seite des Einbaus 1. Die Wäschehänge 27, welche unabhängig von der Schrankstruktur 29 drehbar ist, hat ihre ursprüngliche Lage beibehalten. Weil sie in recht grosser Höhe angeordnet ist, stellt sie in der Regel kein Hindernis dar, sie kann aber nach Bedarf ebenfalls um 90° gegen den Uhrzeigersinn gedreht werden, so dass sie wieder innerhalb ihrer Aufnahme in der Schrankstruktur 29 zu liegen kommt. In der Schrankstruktur 29 können auch Befestigungsmittel, z. B. Clip-Aufnahmen oder Bügel, vorgesehen werden, mittels welchen die Wäschehänge 27 bei Bedarf drehfest an der Schrankstruktur 29 fixiert werden kann.

Um Zugang zu den Elementen im linken Teil des Innenraums zu erhalten, nämlich zum Vorratsschrank 13 und dem linken Teil des Regals 9 kann entsprechend das Karussell 3 aus der geschlossenen Stellung um ca. 90° im Uhrzeigersinn gedreht werden. Wahlweise kann auch der Benutzer nach Betreten des Innenraums des Einbaus 1 das Karussell 3 aus der in der Figur 7 dargestellten Stellung weiter im Gegenuhrzeigersinn drehen. Auf diese Weise befindet sich der Benutzer nach Drehung des Karussells 3 um 180° in einem abgeschlossenen Raum. Durch den Einbau 1 wird also wahlweise ein zusätzliches kleines Zimmer gebildet, in welchem ungestört gearbeitet werden kann.

Die Figur 8 zeigt einen Grundriss zur Darstellung der Schuh-Drehschubladen 28. Die Drehschubladen 28 sind zwei gleich ausgebildete oben offene Behälter, welche übereinander angeordnet sind (siehe Figur 1 B). Sie haben beide die Form eines Kreissektors mit einem Winkel von ca. 200° und werden durch jeweils vier radiale, von der vertikalen Stütze 20 ausgehende Träger 28b, 28c, 28d, 28e aufgespannt. Die Träger 28b-e sind rahmenartig ausgebildet, und an ihnen sind die Böden der Drehschubladen 28 sowie deren äussere Abschlussmäntel befestigt. Die beiden Drehschubladen 28 lassen sich unabhängig voneinander bezüglich des Sockels 30 um die vertikale Stütze 20 drehen.

Die beiden Drehschubladen 28 und die darin verstauten Schuhe sind nun auf unterschiedliche Weise zugänglich. Bei geschlossenem Einbau, d. h. wenn die flache Vorderseite der Schrankstruktur 29 den Einbau nach vorne abschliesst, können die Drehschubladen 28 unter den Drehtüren 29c, 29d der Schrankstruktur 29 nach aussen gedreht werden und sind somit unmittelbar von oben zugänglich. Bei offenem Einbau, d. h. wenn die Garderobe von aussen zugänglich ist, kann ein Deckel 30a im Sockel 30 geöffnet werden, so dass die Drehschubladen 28 durch die gebildete Öffnung erreicht werden können. Um die untere Drehschublade 28 zugänglich zu machen, wird die obere Drehschublade entsprechend (in den Einbau hinein) weggedreht.

Die Figur 9 stellt einen Aufriss (entlang der Achse B-B in der Figur 1 A) zur Darstellung des verschiebbaren Wäschebehälters des Einbaus dar. Der Wäschebehälter 19a ist Teil des rechts vorne am Einbau 1 angeordneten Wäscheschranks 19. Er lässt sich bezüglich des Wäscheschranks 19 nach hinten in den Innenraum des Einbaus 1 hinein und nach vorne aus dem Einbau 1 hinaus verschieben. Zu diesem Zweck ist er beispielsweise an an sich bekannten (nicht dargestellten) horizontalen Teleskopschienen befestigt. Der Wäschebehälter 19a ist kubisch und oben offen. Die vordere und die hintere Stirnseite weisen an ihren unteren Kanten Scharniere auf, so dass die Seiten nach vorne bzw. hinten heruntergeklappt werden können. Dadurch wird ein flexibler Zugang zum Wäschebehälter 19a ermöglicht: Wenn er in seiner Mittellage positioniert ist, d. h. bündig mit dem Rest des Wäscheschranks 19, lässt er sich sowohl von aussen als auch vom Behälterinnenraum durch Herunterklappen der jeweiligen Stirnseite öffnen, so dass beispielsweise schmutzige Wäsche von aussen in den Wäschebehälter 19a gegeben bzw. von innen aus dem Wäschebehälter 19a entnommen werden kann. Der Wäschebehälter 19a kann aber wie erwähnt auch in eine äussere Position bzw. eine innere Position bezüglich des Wäscheschranks 19 verschoben werden, so dass die offene Oberseite zugänglich ist.

Der Wäscheschrank 19 weist unmittelbar oberhalb des Wäschebehälters 19a eine nach aussen aus dem Einbau 1 ausfahrbare Arbeitsfläche 19d auf, deren maximale Tiefe ungefähr der Tiefe des Wäschebehälters 19a entspricht. Dank der klappbaren vorderen Stirnseite des Wäschebehälters 19a lässt sich auch dann Wäsche einfüllen, wenn die Arbeitsfläche 19d des Wäscheschranks 19 ganz nach vorne heraus gefahren ist. Eine zweite derartige Arbeitsfläche 10a ist auch im Waschturm 10 zwischen der Waschmaschine 10b und dem Wäschetrockner 10c vorgesehen. Der Waschturm 10 weist zudem an seinem oberen Ende ein Schrankfach 10d auf, in welchem beispielsweise Waschmittel verstaut werden können.

In der Figur 9 sind weiter die absenkbaren Oberschrank-Schubladen 34 schematisch dargestellt. Diese sind oberhalb des Wäscheschranks 19 angeordnet und können in einem ersten Schritt nach vorne herausgezogen und in einem zweiten Schritt nach unten abgesenkt werden, so dass der Zugriff auf die Oberschrank-Schubladen 34 erleichtert wird. In der Figur 6A ist die Position der herausgezogenen Oberschrank-Schubladen 34 angedeutet. Wahlweise können auch die in der Figur 5A dargestellten Oberschränke 33 als absenkbare Oberschrank-Schubladen ausgebildet sein.

Die Figur 10 zeigt einen Aufriss zur Darstellung der vertikalen Stütze 20 des Einbaus sowie der an der Stütze 20 angeordneten Befestigungselemente. Die Stütze 20 ist zwischen dem unteren Lager 20a und dem oberen Lager 20b drehbar gelagert. An der Stütze 20 ist die Schrankstruktur drehfest angeordnet. Zuunterst, unmittelbar oberhalb des unteren Lagers 20a sind zwei Ausleger 20c, 20d für die Drehschubladen bezüglich der Stütze 20 drehbar aber vertikal unverschiebbar gelagert. Darüber ist ein weiterer, horizontal orientierter Ausleger 20e für den Nähtisch bezüglich der Stütze 20 drehbar gelagert. Zusätzlich ist er bezüglich der Stütze 20 vertikal verschiebbar und kann in mehreren vertikalen Positionen fixiert werden. Als Nächstes folgt ein weiterer Ausleger 20f für das Bügelbrett, auch dieser ist drehbar und vertikal verschiebbar an der Stütze 20 gehalten. Ungefähr in der Mitte und senkrecht zum ebenfalls horizontal orientierten Ausleger 20f ist ein weiterer Ausleger 20g drehbar angeordnet. An diesem zweiten Ausleger 20g ist schliesslich das Bügelbrett befestigt. Dieses kann somit sowohl um die vertikale Stütze 20 gedreht als auch um die vom ersten Ausleger 20f gebildete horizontale Achse hinauf- und heruntergeklappt werden.

Als Nächstes folgt oberhalb des Auslegers 20f für das Bügelbrett der Arm 32a für das Hängemöbel. Dieser wird durch einen weiteren Ausleger 20h gebildet, welcher wiederum bezüglich der vertikalen Stütze 20 zwar drehbar, aber nicht höhenverstellbar ist. Der Ausleger 20h weist ungefähr in seiner Mitte ein Drehgelenk 20i auf, so dass ein zweiter Schenkel des Auslegers 20h gegenüber einem ersten Schenkel verschwenkt werden kann. Am Ende des Auslegers 20h ist eine Drehachse 20j vorgesehen zur Befestigung des Hängemöbels. Zuoberst ist ein weiterer Ausleger 20k für die Wäschehänge an der vertikalen Stütze 20 drehbar aber vertikal unverschiebbar befestigt.

In der Figur 10 dargestellt sind schliesslich noch die vertikalen Stützrohre 29a, b.

Die Erfindung ist nicht auf das beschriebene Ausführungsbeispiel beschränkt. Die Auswahl und Anordnung der Elemente des Einbaus lässt sich auf verschiedenartige Weise an den zur Verfügung stehenden Raum und an die Bedürfnisse des Benutzers anpassen. So kann der Einbau beispielsweise auch derart ausgebildet sein, dass er in einer passenden Nische angeordnet werden kann, dass er also lediglich von einer Seite her zugänglich ist. In diesem Fall sind die hinteren Schränke auf der linken Seite des Einbaus beispielsweise so ausgebildet, dass sie von innen her zugänglich sind. Der Einbau kann aber auch so geplant werden, dass er einfach an eine Wand gestellt werden kann, dass also drei Seiten von aussen zugänglich sein können, oder sogar so, dass er freistehend in einem Raum angeordnet werden kann mit bis zu vier zugänglichen Seiten. Der Grundriss des Einbaus muss nicht rechteckig sein, sondern kann ebenfalls den genannten Kriterien angepasst werden. Ein erfindungsgemässer Einbau kann auch zwei oder mehr Karussells aufweisen, welche direkt nebeneinander oder beabstandet angeordnet sind.

Der Einbau kann neben den dargestellten Elementen noch andere aufweisen, beispielsweise ein Waschbecken oder eine zentrale Einheit für ein Staubsaugersystem. Mehrere der dargestellten Elemente, so besonders das Karussell und die daran angeordneten Elemente sowie der verschiebbare Wäschebehälter und das herauszieh- und absenkbare Aufbewahrungsmöbel sind auch unabhängig von einem begehbaren Einbau einsetzbar, beispielsweise im Rahmen eines Wandschranks oder von Möbelsystemen.

Zusammenfassend ist festzustellen, dass durch die Erfindung ein Einbau geschaffen wird, durch welchen der in der Wohnung verfügbare Raum bestmöglich ausgenutzt wird.

## Patentansprüche

1. Einbau für eine Wohnung mit einem begehbaren Innenraum und mit einer Mehrzahl von Elementen, welche bei der Hausarbeit nutzbar sind, wobei der Einbau mindestens zwei unterschiedliche der folgenden Elemente umfasst:
a) eine Waschmaschine und/oder einen Wäschetrockner (10),
b) ein Bügelbrett (21),
c) einen Nähtisch (22) für eine Nähmaschine (23),
d) eine Wäschehänge (27),
e) eine Garderobe (25),
f) einen Schrank (8, 13, 14, 19, 24, 32, 33, 35),
g) eine Schublade (28, 34),
h) ein Regalbrett (9).

2. Einbau nach Anspruch 1, **gekennzeichnet durch** eine zentral angeordnete vertikale Stütze (20), an welcher mindestens eines der Elemente (21, 22, 24, 25, 26, 27, 28, 29, 32) um eine vertikale Achse der Stütze (20) drehbar befestigt ist.

3. Einbau nach Anspruch 2, **dadurch gekennzeichnet, dass** das mindestens eine an der Stütze (20) befestigte Element (21, 22) höhenverstellbar und/oder um eine horizontale Achse dreh- und/oder klappbar ist.

4. Einbau nach Anspruch 2 oder 3, **dadurch gekennzeichnet, dass** mehrere Elemente (21, 22, 24, 25, 26, 27, 28, 29, 32) an der vertikalen Stütze um die vertikale Achse drehbar befestigt sind und dass ein erstes der Elemente (21, 22, 24, 25, 26, 27, 28, 29, 32) unabhängig von einem zweiten der Elemente (21, 22, 24, 25, 26, 27, 28, 29, 32) um die vertikale Achse drehbar ist.

5. Einbau nach einem der Ansprüche 2 bis 4, **dadurch gekennzeichnet, dass** das mindestens eine an der Stütze befestigte Element (29) derart ausgebildet ist, dass der Einbau (1) eine im Wesentlichen flache Schrankfront (29c, 29d) bildet, wenn das Element (29) in eine entsprechende Stellung um die vertikale Achse gedreht wird.

6. Einbau nach Anspruch 5, **dadurch gekennzeichnet, dass** die vertikale Stütze (20) gegenüber einer Front des Einbaus zurückversetzt angeordnet ist, insbesondere um einen Abstand zwischen 10 und 30 cm.

7. Einbau nach Anspruch 5 oder 6, **dadurch gekennzeichnet, dass** das an der Stütze (20) befestigte Element als Schrankstruktur (29) ausgebildet ist zur Aufnahme von weiteren, an der Stütze drehbar befestigten, Elementen (21, 22, 27, 28).

8. Einbau nach einem der Ansprüche 2 bis 7, **dadurch gekennzeichnet, dass** mehrere der Elemente (8, 9, 10, 13, 14, 15, 19) derart angeordnet sind, dass sie die vertikale Stütze (20) auf mindestens zwei, bevorzugt drei Seiten umgeben, wobei zwischen der Stütze (20) und den sie umgebenden Elementen (8, 9, 10, 13, 14, 15, 19) der begehbare Innenraum gebildet ist.

9. Einbau nach Anspruch 7 und 8, **dadurch gekennzeichnet, dass** die Schrankstruktur (29) einen ungefähr halbrunden Grundriss aufweist und derart ausgebildet ist, dass in einer ersten Drehposition die Schrankstruktur (29) einen wesentlichen Teil des begehbaren Innenraums ausfüllt und dass in einer zweiten Drehposition die Schrankstruktur (29) den wesentlichen Teil freigibt.

10. Einbau nach einem der Ansprüche 1 bis 9, **dadurch gekennzeichnet, dass** er einen im Wesentlichen rechteckigen Grundriss aufweist und dass der begehbare Innenraum von genau einer Rechteckseite zugänglich ist.

11. Einbau nach einem der Ansprüche 1 bis 10, **dadurch gekennzeichnet, dass** eine Innenwand einer der Schränke vorgelocht ist zum Befestigen von Halterungen.

12. Einbau nach einem der Ansprüche 1 bis 11, **gekennzeichnet durch** eine Einheit (12) zum Klimatisieren des Innenraums, insbesondere um ein Trocknen von Wäsche zu ermöglichen und/oder zu unterstützen.

13. Einbau nach einem der Ansprüche 1 bis 12, **gekennzeichnet durch** eine Werkbank (18), welche in einer vertikalen Stellung im Einbau (1) verstaubar ist und zur Benutzung aus dem Einbau (1) herausziehbar und in eine waagerechte Stellung klappbar ist.

14. Einbau nach einem der Ansprüche 1 bis 13, **gekennzeichnet durch** einen Behälter (19a), insbesondere für Wäsche, welcher aus einer Lagerstellung, in welcher ein Innenraum des Behälters (19a) nicht zugänglich ist, sowohl in eine äussere Stellung ausserhalb des Einbaus (1) als auch in eine innere Stellung innerhalb des Einbaus (1) verschiebbar ist, wobei der Innenraum sowohl in der äusseren als auch in der inneren Stellung zugänglich ist.

15. Einbau nach einem der Ansprüche 1 bis 14, **gekennzeichnet durch** ein Aufbewahrungsmöbel (34), welches aus dem Einbau herausziehbar und anschliessend absenkbar ist, so dass ein Zugang zum Aufbewahrungsmöbel (34) für einen Benutzer erleichtert wird.

16. Bausatz für einen Einbau nach einem der Ansprüche 1 bis 15, **gekennzeichnet durch** eine Mehrzahl von Bauelementen, welche in der Wohnung zum Einbau (1) zusammenbaubar sind.

17. Wohnung, **dadurch gekennzeichnet, dass** ein Einbau nach einem der Ansprüche 1 bis 15 in die Wohnung integriert ist.

18. Drehstütze zum Halten von Elementen, welche bei der Hausarbeit nutzbar sind, umfassend eine vertikale Stütze (20) mit Befestigungsteilen (20c-k) für die Elemente (21, 22, 24, 25, 26, 27, 28, 29, 32), wobei die vertikale Stütze (20) und die Befestigungsteile (20c-k) derart ausgebildet und angeordnet sind, dass ein erstes der Elemente (21, 22, 24, 25, 26, 27, 28, 29, 32) unabhängig von einem zweiten der Elemente (21, 22, 24, 25, 26, 27, 28, 29, 32) um eine vertikale Achse der Stütze (20) drehbar ist.
